# EUROPÄISCHE PATENTSCHRIFT

(11) **EP 1 778 915 B1**
(45) Veröffentlichungstag und Bekanntmachung des Hinweises auf die Patenterteilung: **31.03.2010**
(21) Anmeldenummer: 05761171.7
(22) Anmeldetag: 06.07.2005
(51) Int. Cl.: D21G 9/00

(54) **VORRICHTUNG ZUR BAHNSTABILISIERUNG**
DEVICE FOR STABILISING A WEB
DISPOSITIF DE STABILISATION DE BANDE

(30) Priorität: 09.08.2004 DE 102004038769
(43) Veröffentlichungstag der Anmeldung: 02.05.2007
(73) Patentinhaber: Voith Patent GmbH, 89522 Heidenheim (DE)
(72) Erfinder: SCHERB, Thomas, JD Morumbi, 05707-001 Sao Paulo, SP (BR); SILVA, Luiz, Carlos, CEP-13230-000 Campo Limpo (BR)
(86) Internationale Anmeldenummer: PCT/EP2005/053226
(87) Internationale Veröffentlichungsnummer: WO 2006/015918

(56) Entgegenhaltungen:
- EP-A- 1 205 415
- DE-A1- 19 613 939
- US-A- 4 893 741
- US-A1- 2003 221 807

## Beschreibung

Diese Erfindung betrifft eine Transfereinrichtung mit einer Vorrichtung zur Stabilisierung des Transports einer auf der Oberseite einer Bespannung geführten Materialbahn, insbesondere eine Faserstoffbahn, nach dem Oberbegriff des Patentanspruchs 1.

Das Dokument DE19613939 A1 beschreibt eine Vorrichtung zur Stabilisierung einer Papierbahn in einer Papiermaschine im Bereich einer Walze, bis zu der die Papierbahn auf einem Band gefuehrt ist, mit einem sich vor der Walze entlang des Bandes erstreckenden Kasten, dessen Innenraum zur Papierbahn hin offen ist und in dem ein Unterdruck zur Ansaugung der Papierbahn an das Band erzeugt wird. Innerhalb des Kastens kann sich an die Unterdruckzone in Bahnlaufrichtung gesehen eine Druckzone anschließen, durch die die Übergabe der Papierbahn auf die Walze unterstützt wird.

Das Dokument EP1205415 A2 betrifft eine Vakuum-Bandfoerdervorrichtung mit einem luftdurchlaessigen, endlosen Band, das durch eine am stromaufwaertigen Ende der Foerdervorrichtung angeordnete erste Rolle und einer am stromabwaertigen Ende der Foerdervorrichtung angeordne zweite Rolle geführt wird. Das endlose Band hat ein transportierendes Trumm, welches von der ersten zur zweiten Rolle laeuft und ein zuruecklaufendes Trumm, welches von der zweiten zur ersten Rolle laeuft. Das transportierende Trumm ist in Kontakt mit einer Platte mit Oeffnungen, die an eine Unterdruckquelle anschliessbar sind.

Das Dokument US4893741 bezieht sich auf einen Luftleitkasten zum Stabilisieren einer laufenden Warenbahn, wie z. B. einer Papierbahn, der sich quer zur Laufrichtung der Warenbahn zumindest ueber einen Teil der Breite der Warenbahn erstreckt, und der eine sogenannte Leitwand aufweist, die sich - im Querschnitt gesehen - entlang dem Laufweg der Warenbahn erstreckt, wobei zwischen der Leitwand und der Warenbahn ein Luftspalt verbleibt, und wobei eine Einrichtung zur Beeinflussung der im Luftspalt befindlichen Luft mittels eines Treibstrahls vorgesehen ist.

Insbesondere bei hohen Bahngeschwindigkeiten und bei strukturierten Bespannungen mit rauer und grober Oberseite sowie bei dünnen und leichten Faserstoffbahnen, wie bspw. Tissuebahnen, besteht die Problematik, dass die geführte Materialbahn oftmals im Bereich eines durch eine Walze und die Bespannung gebildeten Einlauftpalts von der Bespannung abgehoben wird, was die Bildung von Streifen und Falten und daraus folgend eine schlechte Wickelqualität zur Folge hat.

Der Grund ist darin zu sehen, dass bspw. raue Siebe sehr voluminös sind und daher viel Luft, sowohl im Inneren als auch Außen in Form einer Luftgrenzschicht, tragen. Läuft eine auf einem solchen Sieb geführte Materialbahn in den durch das Sieb und eine Walze gebildeten Einlaufspalt, so wird die mit dem Sieb mitgeführte Luftgrenzschicht im Einlaufspalt aufgrund des sich verringernden Volumens komprimiert und es kommt in diesem Bereich zur Ausbildung eines Überdrucks, der sich durch das luftdurchlässige Sieb abbaut, mit der Folge der Abhebung der Materialbahn. Dieser Effekt tritt insbesondere bei leichten Materialbahnen wie Tissuebahnen auf.

Es ist die Aufgabe der vorliegenden Erfindung eine Vorrichtung zur Transportstabilisierung einer Materialbahn im Bereich eines Einlaufspalts vorzuschlagen, bei der die oben beschriebenen Probleme behoben sind.

Die Erfindung wird gelöst durch eine Vorrichtung mit den Merkmalen des Patentanspruchs 1.

Gemäß dem Oberbegriff handelt es sich um eine Transfereinrichtung mit einer Vorrichtung zur Transportstabilisierung eines auf der Oberseite einer luftdurchlässigen Bespannung geführten bahnförmigen Gutes, insbesondere eine Faserstoffbahn. Hierbei ist die Vorrichtung an der Unterseite der Bespannung und in Bahnlaufrichtung unmittelbar vor einem durch eine Walze und die Bespannung gebildeten Einlaufspalt angeordnet und weist eine erste Unterdruckzone sowie zumindest eine im wesentlichen gegen die Bahnlaufrichtung weisende und mit der ersten Unterdruckzone der Vorrichtung kommunizierende Saugöffnung auf.

Erfindungsgemäß ist vorgesehen, dass die von der Unterseite der Bespannung mitgeführte Luftgrenzschicht zumindest teilweise von der Bespannung direkt durch die Saugöffnung in die erste Unterdruckzone gesaugt wird.

Somit wird durch die gegen die Bahnlaufrichtung weisende und mit der ersten Unterdruckzone kommunizierende Saugöffnung die von der Bespannung mitgeführte Luftgrenzschicht von der Bespannung in eine erste Unterdruckzone gesaugt, bevor die Luftgrenzschicht in den Einlaufspalt gelangen kann, komprimiert wird und einen Überdruck erzeugt, der sich durch die luftdurchlässige Bespannung abbaut und zum Abheben der auf der Bespannung geführten Materialbahn führt.

Um die Luftgrenzschicht über die Breite der Bespannung, insbesondere über die luftdurchlässige Breite der Bespannung, in die erste Unterdruckzone wegführen zu können, ist es sinnvoll, wenn in Querrichtung der Bespannung, insbesondere über die luftdurchlässige Breite der Bespannung, mehrere Saugöffnungen hintereinander liegend angeordnet sind.

Um einen gleichen Effekt wie im oberen Abschnitt erläutert zu erzielen, kann es in manchen Anwendungsfällen auch sinnvoll sein, wenn eine Saugöffnung vorgesehen ist, die sich in Querrichtung, insbesondere im wesentlichen über die luftdurchlässige Breite der Bespannung, erstreckt.

Um die Wirkungsweise der gegen die Bahnlaufrichtung weisenden Saugöffnung zu erhöhen, ist es sinnvoll ein Leitelement vorzusehen, welches derart angeordnet ist, dass die von der Unterseite der Bespannung mitgeführte Luftgrenzschicht zumindest teilweise von der Bespannung zur Saugöffnung geleitet wird.

Hierbei ist das Leitelement in Bahnlaufrichtung vor der ersten Unterdruckzone angeordnet.

Bevorzugt weist das Leitelement eine Leitfläche auf.

Um die mit der Bespannung mitgeführte Luftgrenzschicht möglichst effektiv und vollständig von der Bespannung wegführen zu können ist es sinnvoll, wenn die Leitfläche des Leitelements einendseitig gegen die Bahnlaufrichtung schräg in Richtung der Unterseite der Bespannung und andernendseitig in Richtung der gegen die Bahnlaufrichtung weisenden Saugöffnung weist. Damit ist es besonders effektiv möglich die Luftgrenzschicht von der Bespannung abzuschälen und der Saugöffnung zuzuführen.

Das Wegführen der Luftgrenzschicht wird weiter dadurch optimiert, wenn das in Richtung der Unterseite der Bespannung weisende Ende der Leitfläche in unmittelbarer Nähe der Unterseite der Bespannung angeordnet ist, sodass der Abstand zwischen dem Ende und der Unterseite der Bespannung möglichst gering ist und somit ein nur geringer Anteil der Luftgrenzschicht im Spalt zwischen Bespannung und Ende "entflüchten" kann.

Zur Verbesserung der Wirkungsweise des Leitelements trägt auch bei, wenn das Leitelement im Bereich des zur Unterseite der Bespannung weisenden Endes der Leitfläche in seinem Querschnitt spitz zur Bespannung zulaufend ausgebildet ist. Dadurch kann die "abgeschälte" Luftgrenzschicht möglichst wirbelfrei und ohne Druckaufbau von der Bespannung weggeleitet werden.

Zum effektiven wegleiten der Luftgrenzschicht ist es des weiteren sinnvoll, wenn sich das Leitelement in Querrichtung der Bespannung, insbesondere im wesentlichen über die luftdurchlässige Breite der Bespannung, erstreckt.

Das Leitelement ist kostengünstig als Leitblech, bspw. durch einen Umformprozess oder dgl. herstellbar.

Eine Möglichkeit die erfindungsgemäße Vorrichtung konstruktiv auszuführen, besteht darin, dass die Vorrichtung zumindest eine im wesentlichen gegen die Bahnlaufrichtung weisende und mit der ersten Unterdruckzone der Vorrichtung kommunizierende Saugöffnung aufweist. Die Saugöffnung, ist hierbei in Bahnlaufrichtung hinter dem Leitelement angeordnet und weist gegen die Bahnlaufrichtung in die Richtung der Strömung der "abgeschälten" Luftschicht, so dass die von dem Leitelement "abgeschälte" Luftgrenzschicht direkt über die Saugöffnung in die erste Unterdruckzone gelangen kann.

Um zu verhindern, dass sich eine neue Luftgrenzschicht aufbaut, nachdem eine Luftgrenzschicht durch das Zusammenwirken von Leitelement und erster Unterdruckzone von der Unterseite der Bespannung abgeschält wurde kann es sinnvoll sein, wenn die Vorrichtung zumindest eine im wesentlichen in Richtung der Unterseite der Bespannung weisende und mit der ersten Unterdruckzone der Vorrichtung kommunizierende Saugöffnung aufweist. Die zur Unterseite der Bespannung weisende Saugöffnung ist hierbei in Bahnlaufrichtung hinter dem Leitelement angeordnet.

Um die Entstehung einer neuen Luftgrenzschicht in Quererstreckung der Bespannung zu verhindern, ist es sinnvoll, wenn in Querrichtung der Bespannung mehrere der zur Unterseite der Bespannung weisenden Saugöffnungen hintereinander liegend angeordnet sind oder wenn eine Saugöffnung vorgesehen ist, die sich in Querrichtung, insbesondere im wesentlichen über die luftdurchlässige Breite der Bespannung erstreckt.

Ebenfalls kann es zur Verhinderung des Aufbaus einer neuen Luftgrenzschicht bis zum Einlaufspalt sinnvoll sein, wenn zwischen der ersten Unterdruckzone und dem Einlaufspalt eine zweite Unterdruckzone gebildet wird.

Abhängig von der konstruktiven Ausführung, kann es möglich sein, dass die zweite Unterdruckzone durch eine zur ersten Unterdruckzone unabhängige Saugvorrichtung besaugt wird oder aber dass die erste und die zweite Unterdruckzone durch eine gemeinsame Saugvorrichtung besaugt werden.

Des weiteren kann es möglich sein, dass sich die erste Unterdruckzone bis zum Einlaufspalt erstreckt. In diesem Fall fallen die erste und die zweite Unterdruckzone zusammen.

Um die von der Walze in den Einlaufspalt mitgeführte Luftgrenzschicht wegzuleiten und somit ebenfalls einen Überdruck mit daraus folgender Bahnabhebung verhindern zu können, sieht eine weitere Ausgestaltung der Erfindung vor, dass unmittelbar vor dem Einlaufspalt eine auf die Walze wirkende Schaberklinge derart angeordnet ist, dass von der Walze mitgeführte Luftgrenzschicht von der Walze weggeleitet wird.

Besonders effektiv wird ein Bahnabheben verhindert, wenn die erste und / oder die zweite Unterdruckzone im Bereich zwischen Einlaufspalt, Schaberklinge und der Vorrichtung gebildet wird. Dies bedeutet, dass durch das Leitelement die Luftgrenzschicht von der Unterseite der Bespannung weggeleitet wird, dass durch die Schaberklinge die Luftgrenzschicht von der Walze weggeleitet wird und dass durch die Bildung einer Unterdruckzone (erste und / oder zweite) verhindert wird, dass sich bis zu Einlaufspalt eine neue Luftgrenzschicht an Walze und an der Unterseite der Bespannung aufbauen kann.

Um die Bildung der Luftgrenzschicht im Vorlauf zur Vorrichtung zu reduzieren, kann es sinnvoll sein, wenn in Bahnlaufrichtung vor dem Leitelement eine dritte auf die Unterseite der Bespannung wirkende Unterdruckzone gebildet wird.

Die erfindungsgemäße Vorrichtung kann überall dort zum Einsatz kommen wo die Gefahr der Bahnabhebung durch Luftgrenzschicht erzeugten Überdruck im Bereich des Einlaufspalts besteht. Dies ist insbesondere bei hohen Bahngeschwindigkeiten (bspw. mehr als 800 Meter/min oder besonders mehr als 1100Meter/min) oder bei langen freien Transportstrecken der Bespannung ohne Unterstützung durch eine Walze (hier kann sich über die lange frei Transportstrecke eine Luftgrenzschicht aufbauen) oder bei Verwendung voluminöser und / oder strukturierter Bespannungen wie Bänder oder Prägebänder oder Filzen oder Prägefilzen oder Membranen, insbesondere Spectra-Membran oder TAD (through air dryer)-Bändern oder beim Transport dünner und leichter Faserstoffbahnen wie Tissuebahnen gegeben.

Die erfindungsgemäße Vorrichtung findet demzufolge vorzugsweise Verwendung in einer Transfereinrichtung, welche bspw. zwischen einer Trockeneinrichtung, insbesondere einem Yankee-Trockenzylinder, und einer Aufwickeleinrichtung einer Papiermaschine, insbesondere einer Tissuemaschine, angeordnet ist.

Die Erfindung soll anhand der folgenden nicht maßstäblichen Zeichnungen näher erläutert werden. Es zeigen:
- Fig. 1: Eine Transfereinrichtung bei einer Tissuemaschine mit einer erfindungsgemäßen Vorrichtung zur Transportstabilisierung in Seitenansicht,
- Fig. 2: eine abschnittweise Detailvergrößerung der erfindungsgemäßen Vorrichtung aus Fig. 1,
- Fig. 3: eine Ausschnittvergrößerung eines Teils der erfindungsgemäßen Vorrichtung in Schnittrichtung A-A der Fig. 1,
- Fig. 4: eine Ausschnittvergrößerung eines Teils der erfindungsgemäßen Vorrichtung in Schnittrichtung B-B der Fig. 1.

Die Figur 1 zeigt einen Teil einer Tissuemaschine 1 in Seitenansicht. Der dargestellte Teil zeigt einen Abschnitt eines Yankoe-Trockenzylinders 2 einer Trockeneinrichtung, eine Wickelvorrichtung 3, einen Tambour 4 und eine als Wickeltrommel 5 ausgebildete Walze aufweisend, sowie eine Transfereinrichtung 6, Umlenkrollen 7, 8, 9, die Wickeltrommel 5, eine als TAD- Sieb 10 ausgebildete Bespannung und die erfindungsgemäße Vorrichtung zur Transportstabilisierung 11 umfassend.

Eine Tissuepapierbahn 12 wird vom Yankee-Trockenzylinder 2 mittels eines Kreppschabers 13 abgenommen. Die so gekreppte Tissuepapierbahn 12 wird dann mit Hilfe eines Saugkastens 16 auf das TAD- Sieb 10 transferiert und auf der Oberseite 14 des TAD- Siebs 10 bis zur Wickelvorrichtung 3 transportiert, anschließend durch einem zwischen dem Tambour 4 und der Wickeltrommel 5 gebildeten Spalt 35 befördert und schließlich auf dem Tambour 4 aufgewickelt.

Die erfindungsgemäße Vorrichtung 11 weist in der vorliegenden Ausführungsform einen ersten Saugkasten 15, einen zweiten Saugkasten 29 und einen dritten Saugkasten 30 auf.

Der erste Saugkasten 15 ist in Bahnlaufrichtung 17 der Tissuebahn 12 unmittelbar vor einem durch das TAD- Sieb 10 und der Wickeltrommel 5 gebildeten Einlaufspalt 18 angeordnet. Der erste Saugkasten 15 erzeugt eine erste Unterdruckzone 19.

Der Saugkasten 15 weist mehrere in Querrichtung des TAD- Siebs 10 hintereinander liegend angeordnete und gegen die Bahnlaufrichtung weisende und mit der ersten Unterdruckzone 19 kommunizierende Saugöffnungen 20 auf (siehe Figur 2). In Bahnlaufrichtung 17 vor den Saugöffnungen 20 und somit vor der ersten Unterdruckzone 19 ist ein sich in Querrichtung des Siebs 10 erstreckendes und als Leitblech 21 ausgebildetes Leitelement angeordnet. Das Leitblech 21 erstreckt sich hierbei in Querrichtung im wesentlichen über die luftdurchlässige Breite des Siebs 10. Das Leitelement hat eine Leitfläche 33. Ein Ende 24 der Leitfläche 33 weist gegen die Bahnlaufrichtung 17 in Richtung der Unterseite 22 des TAD- Siebs 10 und das andere Ende 34 der Leitfläche 33 weist in Richtung der Saugöffnungen 20. Damit ist es möglich an der Unterseite 22 des TAD- Siebs 10 mitgeführte Luftgrenzschicht 23 von dem TAD- Sieb 10 abzuschälen, von diesem wegzuführen und über die Saugöffnungen 20 in die erste Unterdruckzone 19 zu lenken. Im Bereich des Endes 24 der Leitfläche 33 ist das Leitelement 21 im Querschnitt spitz zum Sieb 10 zulaufend ausgebildet. Dadurch kann die "abgeschälte" Luftgrenzschicht 23 möglichst wirbelfrei und ohne Druckaufbau vom Sieb 10 weggeleitet werden.

Das Wegführen der Luftgrenzschicht 23 von der Unterseite 22 des TAD- Siebs 10 wird dadurch optimiert, wenn das in Richtung der Unterseite 22 des Siebs 10 weisende Ende 24 der Leitfläche 33 in unmittelbarer Nähe (hier: in zeitweisem Kontakt) zur Unterseite 22 des Siebs 10 angeordnet ist, sodass der Abstand zwischen dem Ende 24 und der Unterseite 22 des Siebs 10 möglichst gering ist und somit ein nur geringer Anteil der Luftgrenzschicht 23 im Spalt zwischen Sieb 10 und Ende 24 "entflüchten" kann.

Des weiteren weist der Saugkasten 15 eine sich in Querrichtung des Siebs 10 erstreckende und in Richtung der Unterseite 22 des Siebs 10 weisende und mit der ersten Unterdruckzone 19 kommunizierende Saugöffnung 25 auf. Die Saugöffnung 25 ist hierbei in Bahnlaufrichtung 17 hinter dem Leitblech 21 angeordnet.

Der Bereich in dem die Saugöffnungen 20 und 25 angeordnet sind erstreckt sich im wesentlichen über die luftdurchlässige Breite des TAD- Siebs 10.

In Bahnlaufrichtung 17 hinter der ersten Unterdruckzone 19 ist der zweite Saugkasten 29 angeordnet, welcher eine zweite Unterdruckzone 26 erzeugt. Die zweite Unterdruckzone 26 erstreckt sich im wesentlichen bis zum Einlaufspalt 18 und bis zu einer auf die Wickeltrommel 5 einwirkenden Schaberklinge 27.

Hierdurch wird besonders effektiv ein Abheben der Tissuepapierbahn 12 verhindert, da durch das Leitblech 21 und die erste Unterdruckzone 19 die Luftgrenzschicht 23 von der Unterseite 22 des Siebs 10 weggeleitet wird, durch die Schaberklinge 27 eine Luftgrenzschicht 28 von der Wickeltrommel 5 weggeleitet wird und durch die Bildung der zweiten Unterdruckzone 26 verhindert wird, dass sich bis zum Einlaufspalt 18 eine neue Luftgrenzschicht an der Wickeltrommel 5 und an der Unterseite 22 des Siebs 10 aufbauen kann.

Im vorliegenden Ausführungsbeispiel sind die erste Unterdruckzone 19 und die zweite Unterdruckzone 26 zueinander separat besaugt.

Um die Bildung der Luftgrenzschicht 23 bereits im Vorlauf zu reduzieren, ist in Bahnlaufrichtung 17 vor dem Leitblech 21 der dritte Saugkasten 30 angeordnet, welcher eine dritte auf die Unterseite 22 des Siebs 10 wirkende Unterdruckzone 31 erzeugt. Die dritte Unterdruckzone 31 wirkt über eine mit ihr kommunizierende Saugöffnung 32 auf die Unterseite 22 des Siebs 10 ein.

Die Figur 2 zeigt eine abschnittweise Detailvergrößerung der erfindungsgemäßen Vorrichtung 11. Zu erkennen ist ein Teil des ersten Saugkastens 15, durch welchen eine erste Unterdruckzone 19 gebildet wird. Der Saugkasten 15 weist gegen die Bahnlaufrichtung 17 weisende Saugöffnungen 20 und in Richtung der Unterseite 22 des Siebs 10 weisende Saugöffnungen 25 auf, welche mit der ersten Unterdruckzone 19 kommunizieren. Das Leitelement 21 ist im Bereich des zur Unterseite 22 des Siebs 10 weisenden Endes 24 der Leitfläche 33 im Querschnitt spitz zur Unterseite 22 zulaufend ausgebildet und zur Unterseite 22 unmittelbar benachbart abgeordnet.

Die mit dem Sieb 10 mitgeführte Luftgrenzschicht 23 wird durch die spitze Ausbildung des Leitblechs 21 im Bereich des Endes 24 der Leitfläche von der Unterseite 22 des Siebs 10 abgeschält und durch das Leitblech 21 weggeleitet und in die Saugöffnung 20 in die erste Unterdruckzone 19 gelenkt.

Die Figur 3 zeigt die Vorrichtung 11 in Schnittlinie A-A. Man erkennt den ersten Saugkasten 15mit den entgegen der Bahnlaufrichtung 17 weisenden Saugöffnungen 20 und den in Richtung der Unterseite 22 des Siebs weisenden Saugöffnungen 25.

Die Saugöffnungen 20 und 25 sind in Quererstreckung des Siebs 10 hintereinander liegend angeordnet, wobei sich deren Anordnung im wesentlichen auf die luftdurchlässige Breite des TAD- Siebs 10 erstreckt (Das Sieb 10 ist in der dargestellten Ausführungsform auf seiner gesamten Breite luftdurchlässig).

Die Figur 4 zeigt die Vorrichtung 11 in Schnittlinie B-B. Man erkennt den dritten Saugkasten 30 mit der in Richtung der Unterseite 22 des Siebs 10 weisenden und sich in Querrichtung des Siebs 10 erstreckenden Saugöffnung 32.

Die Saugöffnungen 32 sind in Quererstreckung des Siebs 10 hintereinander liegend angeordnet, wobei sich deren Anordnung im wesentlichen auf die luftdurchlässige Breite des TAD- Siebs 10 erstreckt (Das Sieb 10 ist in der dargestellten Ausführungsform auf seiner gesamten Breite luftdurchlässig).

## Patentansprüche

1. Transfereinrichtung (6) mit einer Vorrichtung (11) zur Transportstabilisierung einer auf der Oberseite (14) einer luftdurchlässigen Bespannung (10) geführten Materialbahn (12), insbesondere einer Faserstoffbahn, wobei die Vorrichtung (11) an der Unterseite der Bespannung und in Bahnlaufrichtung unmittelbar vor einem durch eine Walze (5) und der Bespannung (10) gebildeten Einlaufspalt (18) angeordnet ist und eine erste auf die Unterseite der Bespannung wirkende Unterdruckzone (19) aufweist, wobei
die Vorrichtung (11) zumindest eine im wesentlichen gegen die Bahnlaufrichtung (17) weisende und mit der ersten Unterdruckzone (19) der Vorrichtung kommunizierende Saugöffnung (20) aufweist, **dadurch gekennzeichnet, dass** die von der Unterseite der Bespannung mitgeführte Luftgrenzschicht (23) zumindest teilweise von der Bespannung (10) direkt durch die Saugöffnung in die erste Unterdruckzone (19) gesaugt wird.

2. Transfereinrichtung (6) nach Anspruch 1,
**dadurch gekennzeichnet,**
**dass** in Querrichtung der Bespannung mehrere Saugöffnungen (20) hintereinander liegend angeordnet sind.

3. Transfereinrichtung (6) nach Anspruch 1,
**dadurch gekennzeichnet,**
**dass** eine Saugöffnung vorgesehen ist, die sich in Querrichtung insbesondere im wesentlichen über die Breite der Bespannung erstreckt.

4. Transfereinrichtung (6) nach einem der Ansprüche 1 bis 3,
**dadurch gekennzeichnet,**
**dass** ein Leitelement (21) vorgesehen ist, welches derart angeordnet ist, dass die von der Unterseite der Bespannung mitgeführte Luftgrenzschicht (23) zumindest teilweise von der Bespannung (10) zur Saugöffnung (20) geleitet wird.

5. Transfereinrichtung (6) nach Anspruch 4,
**dadurch gekennzeichnet,**
**dass** das Leitelement (21) in Bahnlaufrichtung vor der ersten Unterdruckzone (19) angeordnet ist.

6. Transfereinrichtung (6) nach Anspruch 5,
**dadurch gekennzeichnet,**
**dass** das Leitelement (21) eine Leitfläche (33) aufweist.

7. Transfereinrichtung (6) nach Anspruch 6,
**dadurch gekennzeichnet,**
**dass** die Leitfläche (33) einendseitig gegen die Bahnlaufrichtung in Richtung der Unterseite (22) der Bespannung (10) und andemendseitig in Richtung der gegen die Bahnlaufrichtung weisenden Saugöffnung (20) weist.

8. Transfereinrichtung (6) nach Anspruch 7,
**dadurch gekennzeichnet,**
**dass** das in Richtung der Unterseite (22) der Bespannung weisende Ende (24) der Leitfläche (33) in unmittelbarer Nähe der Unterseite (22) der Bespannung (10) angeordnet ist.

9. Transfereinrichtung (6) nach einem der Ansprüche 7 oder 8,
**dadurch gekennzeichnet,**
**dass** das Leitelement (21) im Bereich des zur Unterseite (22) der Bespannung (10) weisenden Endes der Leitfläche (33) in seinem Querschnitt spitz zur Bespannung zulaufend ausgebildet ist.

10. Transfereinrichtung (6) nach einem der vorangegangenen Ansprüche 4 bis 9,
**dadurch gekennzeichnet,**
**dass** sich das Leitelement (21) im wesentlichen über die luftdurchlässige Breite der Bespannung (10) erstreckt.

11. Transfereinrichtung (6) nach einem der vorangegangenen Ansprüche,
**dadurch gekennzeichnet,**
**dass** die Vorrichtung (11) zumindest eine im wesentlichen in Richtung der Unterseite der Bespannung weisende und mit der ersten Unterdruckzone (19) der Vorrichtung kommunizierende Saugöffnung (25) aufweist.

12. Transfereinrichtung (6) nach Anspruch 11,
**dadurch gekennzeichnet,**
**dass** in Querrichtung der Bespannung mehrere Saugöffnungen (25) hintereinander liegend angeordnet sind.

13. Transfereinrichtung (6) nach Anspruch 11,
**dadurch gekennzeichnet,**
**dass** eine Saugöffnung (25) vorgesehen ist, die sich in Querrichtung insbesondere im wesentlichen über die Breite der Bespannung erstreckt.

14. Transfereinrichtung (6) nach einem der vorangegangenen Ansprüche,
**dadurch gekennzeichnet,**
**dass** zwischen der ersten Unterdruckzone (19) und dem Einlaufspalt (18) eine zweite Unterdruckzone (26) gebildet wird.

15. Transfereinrichtung (6) nach Anspruch 14,
**dadurch gekennzeichnet,**
**dass** die erste (19) und die zweite (26) Unterdruckzone zusammenfallen.

16. Transfereinrichtung (6) nach einem der vorangegangenen Ansprüche,
**dadurch gekennzeichnet,**
**dass** unmittelbar vor dem Einlaufspalt (18) eine auf die Walze (5) wirkende Schaberklinge (27) derart angeordnet ist, dass von der Walze (5) mitgeführte Luftgrenzschicht von der Walze (5) weggeleitet wird.

17. Transfereinrichtung (6) nach Anspruch 16,
**dadurch gekennzeichnet,**
**dass** die erste (19) und / oder die zweite (26) Unterdruckzone im Bereich zwischen Einlaufspalt (18), Schaberklinge (27) und dem Leitelement (21) gebildet wird.

18. Transfereinrichtung (6) nach einem der vorangegangenen Ansprüche 4 bis 17,
**dadurch gekenntzeichnet**
dass in Bahnlaufrichtung (17) vor dem Leitelement (21) eine dritte auf die Unterseite (22) der Bespannung (10) wirkende Unterdruckzone (31) gebildet wird.

19. Transfereinrichtung (6) nach einem der vorangegangenen Ansprüche
**dadurch gekennzeichnet,**
**dass** die Transfereinrichtung (6) zwischen einer Trockeneinnchtung, insbesondere einem Yankee-Trockenzylinder (2) und einer Aufwickeleinrichtung (3) einer Tissuemaschine (1) angeordnet ist.

20. Transfereinrichtung (6) nach einem der vorangegangenen Ansprüche,
**dadurch gekennzeichnet,**
**dass** die Bespannung (10) strukturiert ist und / oder eine raue Oberfläche hat und / oder voluminös ist.

21. Transfereinrichtung (6) nach einem der vorangegangenen Ansprüche,
**dadurch gekennzeichnet,**
**dass** die Bespannung (10) ein Band oder Prägeband oder Filz oder Prägefilz oder Membran, insbesondere Spectra-Membran oder TAD (through air dryer)-Band ist.

## Claims

1. Transfer apparatus (6) having a device (11) for stabilizing the transport of a web (12) of material, in particular a fibrous web, guided on the upper side (14) of an air-permeable fabric (10), the device (11) being arranged on the underside of the fabric and, in the web running direction, immediately before an inlet nip (18) formed between a roll (5) and the fabric (10), and having a first negative pressure zone (19) acting on the underside of the fabric, the device (11) having at least one suction opening (20) pointing substantially counter to the web running direction (17) and communicating with the first negative pressure zone (19) of the device, **characterized in that** the air boundary layer (23) carried along by the underside of the fabric is at least partly sucked from the fabric (10) directly through the suction opening into the first negative pressure zone (19).

2. Transfer apparatus (6) according to Claim 1, **characterized in that** a plurality of suction openings (20) located one after another are arranged in the transverse direction of the fabric.

3. Transfer apparatus (6) according to Claim 1, **characterized in that** a suction opening is provided which extends in the transverse direction, in particular substantially over the width of the fabric.

4. Transfer apparatus (6) according to one of Claims 1 to 3, **characterized in that** a guide element (21) is provided which is arranged in such a way that the air boundary layer (23) carried along by the underside of the fabric is at least partly led from the fabric (10) to the suction opening (20).

5. Transfer apparatus (6) according to Claim 4, **characterized in that**, in the web running direction, the guide element (21) is arranged before the first negative pressure zone (19).

6. Transfer apparatus (6) according to Claim 5, **characterized in that** the guide element (21) has a guide surface (33).

7. Transfer apparatus (6) according to Claim 6, **characterized in that**, at one end, the guide surface (33) points counter to the web running direction in the direction of the underside (22) of the fabric (10) and, at the other end, points in the direction of the suction opening (20) pointing counter to the web running direction.

8. Transfer apparatus (6) according to Claim 7, **characterized in that** the end (24) of the guide surface (33) that points in the direction of the underside (22) of the fabric is arranged in the immediate vicinity of the underside (22) of the fabric (10).

9. Transfer apparatus (6) according to either of Claims 7 and 8, **characterized in that**, in the region of the end of the guide surface (33) that points towards the underside (22) of the fabric (10), the cross section of the guide element (21) is formed so as to taper towards the fabric.

10. Transfer apparatus (6) according to one of the preceding Claims 4 to 9, **characterized in that** the guide element (21) extends substantially over the air-permeable width of the fabric (10).

11. Transfer apparatus (6) according to one of the preceding claims, **characterized in that** the device (11) has at least one suction opening (25) pointing substantially in the direction of the underside of the fabric and communicating with the first negative pressure zone (19) of the device.

12. Transfer apparatus (6) according to Claim 11, **characterized in that** a plurality of suction openings (25) are arranged located one after another in the transverse direction of the fabric.

13. Transfer apparatus (6) according to Claim 11, **characterized in that** a suction opening (25) is provided which extends in the transverse direction, in particular substantially over the width of the fabric.

14. Transfer apparatus (6) according to one of the preceding claims, **characterized in that** a second negative pressure zone (26) is formed between the first negative pressure zone (19) and the inlet nip (18).

15. Transfer apparatus (6) according to Claim 14, **characterized in that** the first (19) and the second (26) negative pressure zone coincide.

16. Transfer apparatus (6) according to one of the preceding claims, **characterized in that**, immediately before the inlet nip (18), a doctor blade (27) acting on the roll (5) is arranged in such a way that the air boundary layer carried along by the roll (5) is led away from the roll (5).

17. Transfer apparatus (6) according to Claim 16, **characterized in that** the first (19) and/or the second (26) negative pressure zone is/are formed in the region between inlet nip (18), doctor blade (27) and the guide element (21).

18. Transfer apparatus (6) according to one of the preceding Claims 4 to 17, **characterized in that**, in the web running direction (17), a third negative pressure zone (31) acting on the underside (22) of the fabric (10) is formed before the guide element (21).

19. Transfer apparatus (6) according to one of the preceding claims, **characterized in that** the transfer apparatus (6) is arranged between a drying apparatus, in particular a Yankee drying cylinder (2), and a reel-up apparatus (3) of a tissue machine (1).

20. Transfer apparatus (6) according to one of the preceding claims, **characterized in that** the fabric (10) is structured and/or has a rough surface and/or is voluminous.

21. Transfer apparatus (6) according to one of the preceding claims, **characterized in that** the fabric (10) is a belt or embossing belt or felt or embossing felt or membrane, in particular a Spectra membrane or TAD (through air dryer) belt.

## Revendications

1. Dispositif de transfert (6) comprenant un dispositif (11) de stabilisation de transport d'une nappe de matériau (12) guidée sur le côté supérieur (14) d'une toile (10) perméable à l'air, notamment d'une nappe fibreuse, dans lequel le dispositif (11) est disposé sur le côté inférieur de la toile et dans la direction d'avance de la nappe directement avant une fente d'entrée (18) formée par un rouleau (5) et la toile (10) et présente une première zone de dépression (19) agissant sur le côté inférieur de la toile,
le dispositif (11) présentant au moins une ouverture d'aspiration (20) tournée essentiellement à l'encontre de la direction d'avance de la nappe (17) et communiquant avec la première zone de dépression (19) du dispositif,
**caractérisé en ce que**
la couche limite d'air (23) entraînée par le côté inférieur de la toile est aspirée au moins en partie par la toile (10) directement à travers l'ouverture d'aspiration dans la zone de dépression (19).

2. Dispositif de transfert (6) selon la revendication 1,
**caractérisé en ce que**
plusieurs ouvertures d'aspiration (20) sont disposées les unes derrière les autres dans la direction transversale de la toile.

3. Dispositif de transfert (6) selon la revendication 1,
**caractérisé en ce que**
l'on prévoit une ouverture d'aspiration qui s'étend dans la direction transversale notamment essentiellement sur la largeur de la toile.

4. Dispositif de transfert (6) selon l'une quelconque des revendications 1 à 3,
**caractérisé en ce que**
l'on prévoit un élément directeur (21) qui est disposé de telle sorte que la couche limite d'air (23) entraînée par le côté inférieur de la toile soit guidée au moins en partie par la toile (10) vers l'ouverture d'aspiration (20).

5. Dispositif de transfert (6) selon la revendication 4,
**caractérisé en ce que**
l'élément directeur (21) est disposé dans la direction d'avance de la nappe avant la première zone de dépression (19).

6. Dispositif de transfert (6) selon la revendication 5,
**caractérisé en ce que**
l'élément directeur (21) présente une face directrice (33).

7. Dispositif de transfert (6) selon la revendication 6,
**caractérisé en ce que**
la face directrice (33) est tournée du côté d'une extrémité à l'encontre de la direction d'avance de la nappe dans la direction du côté inférieur (22) de la toile (10) et du côté de l'autre extrémité dans la direction de l'ouverture d'aspiration (20) tournée à l'encontre de la direction d'avance de la nappe.

8. Dispositif de transfert (6) selon la revendication 7,
**caractérisé en ce que**
l'extrémité (24) de la face directrice (33) tournée dans la direction du côté inférieur (22) de la toile est disposée à proximité immédiate du côté inférieur (22) de la toile (10).

9. Dispositif de transfert (6) selon les revendications 7 ou 8,
**caractérisé en ce que**
l'élément directeur (21), dans la région de l'extrémité de la face directrice (33) tournée vers le côté inférieur (22) de la toile (10) est réalisé de manière à se terminer, en section transversale, en pointe vers la toile.

10. Dispositif de transfert (6) selon l'une quelconque des revendications précédentes 4 à 9,
**caractérisé en ce que**
l'élément directeur (21) s'étend essentiellement sur la largeur perméable à l'air de la toile (10).

11. Dispositif de transfert (6) selon l'une quelconque des revendications précédentes,
**caractérisé en ce que**
le dispositif (11) présente au moins une ouverture d'aspiration (25) tournée essentiellement dans la direction du côté inférieur de la toile et communiquant avec la première zone de dépression (19) du dispositif.

12. Dispositif de transfert (6) selon la revendication 11,
**caractérisé en ce que**
plusieurs ouvertures d'aspiration (25) sont disposées les unes derrière les autres dans la direction transversale de la toile.

13. Dispositif de transfert (6) selon la revendication 11,
**caractérisé en ce que**
l'on prévoit une ouverture d'aspiration (25) qui s'étend dans la direction transversale notamment essentiellement sur la largeur de la toile.

14. Dispositif de transfert (6) selon l'une quelconque des revendications précédentes,
**caractérisé en ce**
**qu'**une deuxième zone de dépression (26) est formée entre la première zone de dépression (19) et la fente d'entrée (18).

15. Dispositif de transfert (6) selon la revendication 14,
**caractérisé en ce que**
la première (19) et la deuxième (26) zone de dépression convergent.

16. Dispositif de transfert (6) selon l'une quelconque des revendications précédentes,
**caractérisé en ce que**
directement avant la fente d'entrée (18) est disposée une lame de racloir (27) agissant sur le rouleau (5) de telle sorte que la couche limite d'air entraînée par le rouleau (5) soit guidée à l'écart du rouleau (5).

17. Dispositif de transfert (6) selon la revendication 16,
**caractérisé en ce que**
la première (19) et/ou la deuxième (26) zone de dépression est formée dans la région entre la fente d'entrée (18), la lame de racloir (27) et l'élément directeur (21).

18. Dispositif de transfert (6) selon l'une quelconque des revendications 4 à 17,
**caractérisé en ce que**
qu'une troisième zone de dépression (31) agissant sur le côté inférieur (22) de la toile (10) est formée dans la direction d'avance de la nappe (17) avant l'élément directeur (21).

19. Dispositif de transfert (6) selon l'une quelconque des revendications précédentes,
**caractérisé en ce que**
le dispositif de transfert (6) est disposé entre un dispositif de séchage, notamment un cylindre de séchage Yankee (2), et un dispositif d'enroulement (3) d'une machine de papier tissu (1).

20. Dispositif de transfert (6) selon l'une quelconque des revendications précédentes,
**caractérisé en ce que**
la toile (10) est structurée et/ou a une surface rugueuse et/ou est volumineuse.

21. Dispositif de transfert (6) selon l'une quelconque des revendications précédentes,
**caractérisé en ce que**
la toile (10) est une bande ou une bande de gaufrage ou un feutre ou un feutre de gaufrage ou une membrane, notamment une membrane Spectra ou une bande de séchage à air TAD (through air dryer).
